# EUROPÄISCHE PATENTSCHRIFT

(11) **EP 1 789 737 B1**
(45) Veröffentlichungstag und Bekanntmachung des Hinweises auf die Patenterteilung: **14.11.2012**
(21) Anmeldenummer: 05784524.0
(22) Anmeldetag: 02.09.2005
(51) Int. Cl.: F25D 23/04

(54) **TÜRABSTELLER UND TÜR FÜR EIN KÜHLGERÄT**
DOOR SHELF AND DOOR FOR A REFRIGERATOR
COMPARTIMENT DE CONTRE-PORTE ET PORTE POUR UN APPAREIL FRIGORIFIQUE

(30) Priorität: 02.09.2004 DE 202004013703 U
(43) Veröffentlichungstag der Anmeldung: 30.05.2007
(73) Patentinhaber: BSH Bosch und Siemens Hausgeräte GmbH, 81739 München (DE)
(72) Erfinder: MÜLLER, Tim Felix, 81669 München (DE)
(86) Internationale Anmeldenummer: PCT/EP2005/054321
(87) Internationale Veröffentlichungsnummer: WO 2006/024664

(56) Entgegenhaltungen:
- WO-A-2004/109204
- CA-A1- 2 370 912
- US-A- 3 178 061
- US-A- 5 813 246
- US-A- 5 816 058
- PATENT ABSTRACTS OF JAPAN Bd. 1999, Nr. 10, 31. August 1999 (1999-08-31) & JP 11 142052 A (FUJITSU GENERAL LTD), 28. Mai 1999 (1999-05-28)

## Beschreibung

Die vorliegende Erfindung betrifft einen Türabsteller für ein Kühlgerät, insbesondere für die Lagerung von gekühlten Getränken.

Es sind zahlreiche Konstruktionen von Kühlgeräten bekannt, die im Innern einen Behälter für ein zu kühlendes Getränk und an ihrer Außenseite eine Zapfstelle, häufig in Form einer Nische in der Vorderseite, aufweisen, an der ein Getränk aus dem Behälter abgezapft werden kann, ohne dafür die Tür des Kühlgeräts öffnen und direkt auf den Behälter zugreifen zu müssen. Derartige Getränkespender haben eine Mehrzahl von Nachteilen. Zum Einen muss eine Abzapfleitung für das Getränk aus dem Innern des Kältegeräts durch dessen isolierende Ummantlung hindurch nach außen geführt werden, um das Getränk abzapfen zu können. Eine solche Leitungsdurchführung muss sorgfältig abgedichtet werden, um auszuschließen, dass an den Stellen, an denen sie Innen- und Außenhaut des Kältegerätegehäuses kreuzt, während der Montage beim Ausschäumen des zwischen Innen- und Außenhaut liegenden Hohlraums mit Isolierschaum dieser an den Leitungsdurchführungen austritt.

Da die durch die Ummantlung hindurchgeführte Leitung notwendigerweise fest montiert ist, ist es schwierig, sie gründlich zu reinigen. Wenn ein Ventil zum Absperren der Leitung außerhalb der isolierenden Wandung des Kühlgerätes angeordnet ist, so ist das unmittelbar am Ventil anstehende Getränk nicht so gut gekühlt wie dasjenige, das sich noch im Behälter innerhalb des Kühlgerätes befindet, so dass die Gefahr besteht, dass das Getränk in Gärung übergeht oder anderweitig verdirbt. Wenn jedoch das Ventil im Innern des Kühlgerätes untergebracht ist, um das Getränk stromaufwärts vom Ventil zuverlässig kühlen zu können, so ist neben der Leitungsdurchführung eine zweite Durchführung für bewegliche Teile oder für ein Steuersignal erforderlich, die es erlauben, das Ventil von außerhalb des Kältegerätes zu betätigen. Auch eine solche Durchführung ist aufwändig und kostspielig zu realisieren.

Türabsteller für Kühlgeräte sind in einer Vielzahl von Bauformen bekannt. Üblicherweise umfassen die Türabsteller einen oder mehrere oben offene Kästen, die vorgesehen sind, um sie an der Innenhaut einer Kühlgerätetür zu verankern und darin Getränkeverpackungen und/oder diverse Kleinteile unterzubringen, wobei der Inhalt der Kühlgutträger im Allgemeinen zum Gebrauch aus diesen entnommen werden muss.

Die Offenlegungsschrift CA 2 370 912 A1 zeigt einen Wasserspender, welcher an einer Innenwand einer Kühlschranktür befestigt ist. An einer Seitenwand des Wasserspenders ist ein Ventil angebracht.

Die Patentschrift US 5,813,246 zeigt einen Kühlschrank, wobei an einer Innenseite der Kühlschranktür ein Wassertank angebracht ist. An einer Seitenwand des Wassertanks ist eine Pumpe vorgesehen, welche über ein Rohr Wasser nach außen in einen Spenderbereich pumpt.

Die Patentschrift US 5,816,058 zeigt eine Tür eines Kühlschranks, wobei an der Innenseite der Tür zwei Wasserbehälter angeordnet sind Unterhalb der beiden Wasserbehälter ist ein Wasserhilfsbehälter vorgesehen.

Die Patentschrift US 3,178,061 zeigt eine Kühlschranktür, wobei an einer Innenseite der Kühlschranktür mehrere Behälter angeordnet sind. Die Behälter weisen an einer vorderen Seitenwand jeweils einen Zapfhahn auf.

Die Offenlegungsschrift JP 11 142052 A zeigt eine Tür eines Kühlschranks, wobei an der Innenseite der Tür ein trichterförmiges Bauteil zum Aufnehmen einer Trinkflasche vorgesehen ist.

Aufgabe der Erfindung ist, eine Vorrichtung anzugeben, die die Entnahme von Getränk aus einem im Innern eines Kohlgeräts aufbewahrten Getränkebehälter ohne die Notwendigkeit einer unmittelbaren Handhabung des Behälters selbst ermöglicht, die platzsparend und mit geringem Aufwand realisierbar ist.

Die Aufgabe wird gelöst, indem die Vorrichtung in Form eines Türabstellers realisiert ist, der eine Trägerplatte zum Unterstützen des Bodens einer Karton-Getränkeverpackung und eine an dem Boden gehaltene Ventilanordnung zum Ablassen des Inhalts der Getränkeverpackung in einen unter der Trägerplatte platzierbaren Auffangbehälter umfasst. Ferner ist vorgesehen, dass die Ventilanordnung zwar unmittelbar an der Trägerplatte gehalten ist, dass aber die Trägerplatte Befestigungsmittel zum lösbaren Befestigen an einer Kühlgerätetür aufweist, um so die Trägerplatte mitsamt der Ventilanordnung zum Reinigen und Bestücken mit einer neuen Getränkeverpackung entnehmen zu können. Weiterhin ist vorgesehen, dass der Türabsteller einen Querträger zur Befestigung an der Kühlgerätetür umfasst und dass die Trägerplatte an der Kühlgerätetür lediglich mittelbar. über den Querträger befestigt ist, wobei die lösbaren Befestigungsmittel der Trägerplatte an dem Querträger angreifen.

Es wird somit, wenn der Türabsteller an einer Innenseite einer Kohlgerätetür montiert ist, das Getränk an der Innenseite abgezapft, und die Notwendigkeit einer schwierig abzudichtenden und zu reinigenden Durchführung durch die Tür entfällt. Dia, Anpassung an Karton-Getränkeverpackurigen ermöglicht einen sehr kompakten Aufbau, insbesondere dann, wenn mehrere Getränkeverpackungen nebeneinander zur Anbringung an dem Türabsteller vorgesehen sind.

Einer ersten nicht zur Erfindung gehörenden Ausgestaltung zufolge sind die Trägerplatte und die Ventilanordnung voneinander getrennte Teile, und die Ventilanordnung ist am Boden der Getränkeverpackung befestigt, so dass die Getränkeverpackung nach dem Montieren der Ventilanordnung auf der Trägerplatte platziert und nach Entleerung zusammen mit der Ventilanordnung wieder abgenommen werden kann, um letztere abzumontieren und zu reinigen.

Um im Falle einer Undichtigkeit der Verbindung zwischen Getränkeverpackung und Ventilanordnung ein unkontrolliertes Auslaufen von Getränk zu verhindern, ist vorzugsweise die Trägerplatte abgesehen von einem zum Abzapfen des Getränks unverzichtbaren Durchgang der Ventilanordnung geschlossen und von einem umlaufenden Steg umgeben.

Gegenstand der Erfindung ist auch eine Tür für ein Kühlgerät, die einen Türabsteller wie oben definiert aufweist.

Vorzugsweise Ist an einer solchen Tür auf einem Niveau unterhalb des erfindungsgemäßen Torabstellers ein zweiter Türabsteller angeordnet, der unterhalb der Ventilanordnung eine Aussparung aufweist, um dort einen Auffangbehälter zum Abzapfen aus der Getränkeverpackung platzieren zu können.

Weitere Merkmale und Vorteile der Erfindung ergeben sich aus der nachfolgenden Beschreibung von Ausführungsbeispielen mit Bezug auf die beigefügten Figuren. Es zeigen:
- Fig. 1: eine perspektivische Teilansicht der Innenwand einer Kühfgerätetür, die mit zwei Türabstellern bestückt ist;
- Fig. 2: ein Detail des oberen Türabstellers aus Fig. 1; und
- Figs. 3 bis 5: jeweils perspektivische Ansichten von abgewandelten Ausgestaltungen von Türabstellern, wobei die Ausgestaltungen gemäß Fig. 2 bis 4 nicht zur Erfindung gehören.

Eine aus einer Kunststoffplatine in an sich bekannter Weise tiefgezogene Innenwand einer Kühlgerätetür ist in Fig. 1 ausschnittweise dargestellt und mit 1 bezeichnet. An der Innenwand 1 erstrecken sich zwei vertikale Holme 2 jeweils parallel zu den vertikalen Kanten und benachbart zu diesen. In der Figur nicht sichtbare, an den einander zugewandten Flanken der Holme 2 gebildete Zapfen dienen in an sich bekannter Weise zum Aufhängen von Türabstellern 3, 4.

Der einteilig aus Kunststoff geformte obere Türabsteller 3 umfasst zwei seitliche Ablageschalen 5, die jeweils an die Holme 2 angrenzen, und die miteinander durch eine durchgehende und unter die Böden der Ablageschalen 5 hinaus nach unten verbreiterte, die Innenwand 1 berührende Rückwand 6 verbunden sind. Von der unteren Kante der verbreiterten Rückwand 6 springt eine Trägerplatte 7 vor, die bemessen ist, um bis zu drei quaderförmige Karton-Getränkepackungen 8 zu tragen. Unterhalb der Trägerplatte 7 ist ein Zapfstutzen 9 und ein Betätigungshebel 10 zu sehen, die zu einer an der vorderen Getränkeverpackung 8 befestigten Ventilanordnung gehören.

Fig. 2 zeigt die Trägerplatte 7 und einen Teil der Rückwand 6 des Türabstellers 3 ohne die Getränkepackungen. Zu jeder der drei Getränkepackungen Ist in der Trägerplatte 7 eine Öffnung 11 mit einer umlaufenden Schulter 12 gebildet. Die Schulter 12 dient zum Abstützen eines (nicht dargestellten) Flansches der Ventilanordnung, während auf der Oberseite der Trägerplatte 7 eine Getränkepackung ruht.

Indem die Ventilanordnungen als von der Trägerplatte 7 getrennte Teile ausgeführt sind, bereitet es keine Schwierigkeiten, sie vorab an einer Getränkepackung zu montieren und nach erfolgter Montage die Getränkepackung 8 so auf der Trägerplatte 7 zu platzieren, dass die Ventilanordnung in die Öffnung 11 einrastet.

Fig. 3 zeigt eine Abwandlung des Türabstellers 3, bei welcher die Öffnungen 11 der Trägerplatte 7 zu deren dem Innenraum des Kühlgeräts zugewandter Vorderkante 13 hin randoffen ausgebildet sind. Um ein Abrutschen der Getränkepackungen von der Tragerplatte 7 bei einer ruckartigen Bewegung der Tür zu verhindern, sind an der Vorderkante 13 zwischen den Öffnungen 11 jeweils nach oben gerichtete Rasthaken 14 ausgebildet.

Bei der Ausgestaltung der Fig. 4 ist zum Sichern der Getränkepackungen gegen Abrutschen eine Deckplatte 15 in einem der Höhe der Getränkepackungen 8 entsprechenden Abstand von der Trägerplatte 7 geformt, so dass diese zwischen Trägerplatte 7 und Deckplatte 15 leicht eingeklemmt und dadurch reibschlüssig gehalten sind.

Diese Ausgestaltung ermöglicht ein Einschieben einer Getränkepackung 8 mitsamt einer daran montierten Ventilanordnung exakt in horizontaler Richtung. Die Ventilanordnung kann daher mit seitlich abstehenden Flanschen versehen sein, die, wenn die Getränkepackung an dem Türabsteller 3 montiert ist, an der Unterseite der Trägerplatte 7 anliegen. Dies erlaubt es, für die Ventilanordnung einen Betätigungshebel zu verwenden, der durch Drücken nach oben das Ventil der Anordnung öffnet und den Fluss von Getränk aus der Packung 8 freigibt, ohne dass die Gefahr besteht, dass durch den Druck nach oben der Boden der Packung 8 verformt und eventuell die Verbindung zwischen Packung und Ventilanordnung undicht wird.

Abweichend von der Darstellung der Fig. 4 kann die Deckplatte 15 ihrerseits den Boden einer weiteren Ablageschale zwischen den beiden Ablageschalen 5 bilden. Denkbar ist auch, die Höhe der Rückwand 6 so zu bemessen, dass die Deckplatte 15 in Bodenhöhe der Ablageschalen 5 zu liegen kommt, so dass alle Ablageschalen auf einer gleichen Höhe liegen.

Eine vierte Ausgestaltung des Türabstellers 3 ist in Fig. 5 gezeigt. Hier ist der Türabsteller 3 mehrteilig aufgebaut, zum einen aus den bereits beschriebenen, durch die Rückwand 6 einteilig zu einem Querträger verbundenen Ablageschalen 5 und zum anderen durch eine Mehrzahl von an der Rückwand 6 zwischen den Ablageschalen 5 verrastbaren Packungsträgern 16. Die Rückwand 6 ist hier nicht zwischen den Ablageschalen 5 nach unten verbreitert, so dass die Gestalt des Querträgers im Wesentlichen dem Absteller 4 aus Fig. 1 gleich bzw. identisch mit letzterem ausgebildet sein kann.

Die wie die Schalen 5 aus Kunststoff geformten Packungsträger 16 haben eine bis auf eine Abzapföffnung 17 gesohlossene, von einem umlaufenden Steg 18 umgebene Trägerplatte 7. An der der Rückwand 6 zugewandten Seite ist der Steg 18 zu einer Platte 19 verlängert, die an ihrer oberen Kante einen Haken 20 zum Aufhängen des Packungsträgers 16 an der Oberkante der Rückwand 6 trägt. Außerdem ist an der Platte 19 eine Rastnase 21 gebildet, die im an der Rückwand 6 aufgehängten Zustand des Packungsträgers 16 an der Unterkante der Rückwand 6 anliegt und so eine Anhebung des Packungsträgers 16 verhindert, wenn ein Benutzer einen Betätigungshebel der an der Unterseite der Trägerplatte 7 angeordneten Ventilanordnung nach oben drückt, um das Ventil zu öffnen und Getränk abzuzapfen.

In der Abzapföffnung 17 ist frei drehbar ein Dorn 22 gehalten, der dazu dient, eine gegen die Trägerplatte 7 gedrückte Getränkepackung aufzustechen. Am Fuß des Dorns 22 befindet sich ein Gewindeabschnitt 23, der durch Greifen und Drehen eines Handhabungsabschnitts des Dorns an der Unterseite der Trägerplatte 7 nach dem Aufstechen in den Boden der Getränkepackung eingeschraubt wird und diesen dabei gegen einen weichen Dichtring 24 drückt, um so die in den Behälter gestochene Öffnung abzudichten.

## Patentansprüche

1. Türabsteller (3) für ein Kühlgerät, mit wenigstens einer Trägerplatte (7) zum Unterstützen des Bodens einer Karton-Getränkeverpackung und wenigstens einer an dem Boden haltbaren Ventilanordnung zum Ablassen des Inhalts der Getränkeverpackung (8) in einen unter die Trägerplatte (7) gehaltenen Auffangbehälter, **dadurch gekennzeichnet, dass** die Ventilanordnung unmittelbar an der Trägerplatte (7) gehalten ist und die Trägerplatte (7) Befestigungsmittel (19, 20, 21) zum lösbaren Befestigen an einer Kühlgetätetür aufweist, wobei der Türabsteller einen Querträger (5, 6) zur Befestigung an der Kühlgerätetür umfasst und wobei die lösbaren Befestigungsmittel (19, 20, 21) der Trägerplatte (7) an dem Querträger (5, 6) angreifen.

2. Türabsteller nach Anspruch 1, **dadurch gekennzeichnet, dass** die Trägerplatte (7) abgesehen von der Ventilanordnting geschlossen und von einem umlaufenden Steg (18) umgeben ist.

3. Tür für ein Kühlgerät, **gekennzeichnet durch** einen Türabsteller (3) nach einem der Ansprüche 1 bis 2.

4. Tür nach Anspruch 3, **dadurch gekennzeichnet, dass** auf einem Niveau unterhalb des Türabstellers (3) nach einem der Ansprüche 1 bis 2 ein zweiter Türabsteller (4) angeordnet ist, und dass der zweite Türabsteller (4) unterhalb der Ventilanordnung eine Aussparung aufweist.

## Claims

1. Door deposit means (3) for a cooling appliance, with at least one support plate (7) for supporting the base of a cardboard beverage carton and at least one valve arrangement, which is mountable on the base, for discharging the content of the beverage carton (8) into a collecting container mounted under the support plate (7), **characterised in that** the valve arrangement is mounted directly on the support plate (7) and the support plate (7) comprises fastening means (19, 20, 21) for detachable fastening to a cooling appliance door, wherein the door deposit means comprises a transverse support (5, 6) for fastening to the cooling appliance door and wherein the detachable fastening means (19, 20, 21) of the support plate (7) engage the transverse support (5, 6).

2. Door deposit means according to claim 1, **characterised in that** the support plate (7) is closed apart from the valve arrangement and surrounded by an encircling web (18).

3. Door for a cooling appliance, **characterised by** a door deposit means (3) according to one of claims 1 and 2.

4. Door according to claim 3, **characterised in that** a second door deposit means (4) is arranged at a level below the door deposit means (3) according to one of claims 1 and 2 and that the second door deposit means (4) has a cut-out below the valve arrangement.

## Revendications

1. Compartiment de contre-porte (3) pour un appareil frigorifique, avec au moins une plaque de support (7) pour soutenir le fond d'un emballage à boissons cartonné et au moins un agencement à soupape susceptible d'être maintenu sur le fond pour vider le contenu du carton à boissons (8) dans un dispositif récepteur maintenu sous la plaque de support (7), **caractérisé en ce que** l'agencement à soupape est maintenu immédiatement sur la plaque de support (7) et la plaque de support (7) présente des moyens de fixation (19, 20, 21) pour la fixation amovible à une porte d'appareil frigorifique, dans lequel le compartiment de contre-porte englobe un support transversal (5, 6) pour la fixation à la porte d'appareil frigorifique et dans lequel les moyens de fixation amovibles (19, 20, 21) de la plaque de support (7) empiètent sur le support transversal (5,6).

2. Compartiment de contre-porte selon la revendication 1, **caractérisé en ce que** la plaque de support (7) est fermée hormis l'agencement à soupape et entourée d'une âme périphérique (18).

3. Porte pour un appareil frigorifique, **caractérisée par** un compartiment de contre-porte (3) selon l'une des revendications 1 à 2.

4. Porte selon la revendication 3, **caractérisée en ce que** sur un niveau en dessous du compartiment de contre-porte (3) selon l'une des revendications 1 à 2 est disposé un deuxième compartiment de contre-porte (4), et **en ce que** le deuxième compartiment de contre-porte (4) présente un évidement au-dessus de l'agencement à soupape.
